# FASCICULE DE BREVET EUROPEEN

(11) **EP 0 436 519 B1**
(45) Date de publication et mention de la délivrance du brevet: **22.06.1994**
(21) Numéro de dépôt: 91400006.2
(22) Date de dépôt: 03.01.1991
(51) Int. Cl.: B61D 27/00

(54) **Dispositif de climatisation, notamment pour véhicules ferroviaires**
Klimaanlage, insbesondere für Eisenbahnwagen
Air conditioning plant, particularly for rail vehicles

(30) Priorité: 05.01.1990 FR 9000081
(43) Date de publication de la demande: 10.07.1991
(73) Titulaire: FAIVELEY TRANSPORT, 93400 Saint-Ouen Cédex (FR)
(72) Inventeur: Babin, James, F-78500 Sartrouville (FR)
(74) Mandataire: Keib, Gérard

(56) Documents cités:
- FR-A- 2 398 629
- FR-A- 2 461 606

## Description

La présente invention concerne un dispositif de climatisation pour véhicules, notamment pour voitures ferroviaires.

La demande de brevet français 2 632 593 de la demanderesse décrit un dispositif comprenant un ventilateur qui souffle de l'air froid ou chaud dans un conduit s'étendant à la partie inférieure de la face latérale interne du véhicule. Ce conduit débouche dans deux passages de sortie d'air, le premier étant situé contre la face latérale du conduit adjacente à l'intérieur du véhicule et assurant une distribution d'air vers le bas perpendiculairement au plancher du véhicule, et le second étant situé au-dessus du conduit contre la face latérale interne du véhicule et assurant une distribution d'air au niveau des fenêtres. Ce second passage d'air est muni, à sa base, d'un orifice destiné à faire pénétrer de l'air du véhicule dans le passage de manière à améliorer le débit du dispositif par un effet de convection.

Cette installation présente quelques inconvénients, notamment pour ce qui concerne la distribution de l'air froid ou réchauffé en direction du plancher.

En premier lieu, le passage d'air situé dans la partie basse du dispositif et assurant le soufflage vers le sol pose des problèmes d'encombrement, car il se juxtapose au conduit, et de poids, d'autant plus que sa fragilité, notamment face aux sollicitations des pieds des voyageurs, entraine la nécessité de lui rajouter des éléments de rigidification.

D'autre part, ce dispositif nécessite pour bien envoyer l'air en direction du sol, d'utiliser des plaques de déviation. Quand l'air soufflé se réfléchit sur ces plaques, sa vitesse diminue et il en découle une réduction du débit.

Par ailleurs, ce débit dépend aussi de la section de la zone de sortie de l'air et, comme des raisons esthétiques imposent souvent que le conduit soit couvert d'un revêtement, cette section est réduite du fait de l'épaisseur de ce revêtement, particulièrement s'il s'agit de moquette.

Enfin, comme ce dispositif souffle de l'air vers le bas perpendiculairement au plancher, il en résulte d'une part une médiocre répartition de cet air, notamment vers le milieu du véhicule et d'autre part une réflexion sur ce plancher. Cette réflexion a pour conséquence de renvoyer cet air en direction de la partie supérieure du conduit et en particulier vers l'ofifice qui recueille normalement de l'air à la température ambiante du véhicule, ce qui cause une perte de rendement.

La présente invention a pour but de remédier à ces inconvénients de manière à optimiser le rendement de l'installation en assurant un confort maximum aux passagers tout en améliorant les performances relatives à l'encombrement et au poids.

Le dispositif qui fait l'objet de l'invention comprend au moins un ventilateur soufflant de l'air froid ou réchauffé dans un conduit s'étendant à la partie inférieure de la face latérale intérieure du véhicule, ce conduit débouchant dans des moyens de distribution de l'air vers l'intérieur du véhicule, lesdits moyens comprenant au moins une ouverture ménagée sur la face latérale du conduit adjacente à l'intérieur du véhicule.

Selon l'invention, le dispositif est caractérisé en ce que cette ouverture est pratiquée dans un plan qui coïncide avec ladite face latérale du conduit, en ce que l'intérieur du conduit présente, en face de ladite ouverture, une paroi formant un angle aigu avec ladite face latérale du conduit et se raccordant à celle-ci en un point situé au dessus de ladite ouverture, ladite paroi comportant au moins un orifice situé en regard de ladite ouverture, et en ce que l'axe passant par les centres dudit orifice et de ladite ouverture pointe de manière oblique à la fois vers l'intérieur et vers le plancher du véhicule.

Le dispositif permet un soufflage de l'air conditionné selon une direction oblique par rapport au plancher. En conséquence, les passagers ne sont pas incommodés par le passage de l'air et on écarte les problèmes de perte de rendement dus à l'écrasement du jet d'air sur le plancher. Les caractéristiques du véhicule à climatiser peuvent d'autre part être aisément prises en compte lors du choix de la hauteur et de la section des ouvertures sur la face latérale du conduit et de l'angle que présente avec cette face la paroi située à l'intérieur du conduit.

De plus, le dispositif proposé présente l'avantage de la discrétion puisque les moyens de distribution ne forment pas d'excroissance à la surface du conduit et puisque le revêtement extérieur du conduit peut s'appliquer facilement au dispositif.

D'autres particularités et avantages de l'invention apparaîtront encore dans la description détaillée qui suit.

Aux dessins annexés, donnés à titre d'exemples non limitatifs :
- la figure 1 est une vue schématique du dispositif de climatisation selon l'invention installée dans un véhicule ferroviaire ;
- la figure 2 est une vue en coupe transversale du conduit assurant la répartition de l'air conditionné sur la longueur du véhicule ;
- la figure 3 est une vue de face d'un profil de finition et de fixation du revêtement sur le conduit ;
- la figure 4 est une autre vue en coupe transversale du conduit ;
- la figure 5 montre un second exemple de réalisation vu en coupe transversalement au conduit du dispositif de climatisation.

En référence aux figures 1 et 2, on voit que le ventilateur 1 injecte l'air préalablement réchauffé ou refroidi dans le conduit de répartition situé à la base de la face latérale interne du véhicule à climatiser.

Dans l'exemple représenté sur la figure 1, la distribution de l'air à l'intérieur du véhicule est effectuée par une série d'ouvertures 4 placées à intervalles réguliers le long du conduit 2, sur sa face latérale 5 adjacente à l'intérieur du véhicule.

Sur la coupe transversale de la figure 2, effectuée précisément au niveau d'une des ouvertures 4 du conduit, on voit que ces dernières débouchent dans le plan même de la face latérale 5 sensiblement verticale du conduit 2, de sorte qu'aucun surplomb ni décrochement n'est formé sur la surface extérieure du conduit 2.

Cette figure 2 fait apparaître une paroi 6 située à l'intérieur du conduit 2 en face d'une ouverture 4. Cette paroi 6 forme un angle aigu α avec la face latérale 5 du conduit 2 et se raccorde à celle-ci au-dessus de l'ouverture 4. De préférence, la paroi inclinée 6 fait partie d'un profilé 8 qui s'étend à l'intérieur du conduit 2, en arrière de la série d'ouvertures 4, le long du conduit 2.

La paroi 6 présente un orifice 7 placé en regard de l'ouverture 4 de sorte que l'axe x-x′ passant par les centres respectifs de l'orifice 7 et de l'ouverture 4 pointe de manière oblique à la fois vers l'intérieur et vers le plancher P du véhicule.

Dans une version avantageuse de l'invention, le profilé 8 comportant la paroi 6, porte une série d'orifices 7 situés à intervalles réguliers en regard des ouvertures 4 et présentant une section sensiblement inférieure à celle de ces ouvertures 4.

La figure 2 montre aussi le revêtement extérieur 9 constitué par exemple par une moquette appliquée sur le conduit 2. De part et d'autre des ouvertures 4, ce revêtement 9 s'interrompt pour laisser libre le passage de sortie d'air. Les bords 9a de ce revêtement 9 sont maintenus contre la paroi 5 du conduit 2 par des moyens de fixation et de finition 10. Dans la réalisation représentée sur les figures 2 à 4, ces moyens de fixation et de finition consistent en un profilé dont une vue de face détaillée est représentée sur la figure 3.

Ce profil 10, qui s'étend le long du conduit comprend deux épaulements 11 parallèles destinés à s'appuyer sur le revêtement 9 au-dessus et au-dessous de la série d'ouvertures 4, et d'une partie médiane 12 qui vient s'appliquer contre la face latérale 5 du conduit 2 autour des ouvertures 4. Cette partie médiane 12 est percée d'une série de lumières 13, de section au moins égale à celle des ouvertures 4 prévues pour laisser sortir librement l'air conditionné par les ouvertures 4.

A titre d'exemple et en référence à la figure 4, la fixation de ce profil 10 peut se faire au moyen d'une série de vis 20 et d'écrous encagés 21 situés à intervalles réguliers le long du profil 10 sur la partie médiane 12 qui est en contact avec la face latérale 5 du conduit 2.

Dans cet exemple, chaque vis 20 traverse la partie médiane 12 du profil 10 par un trou circulaire 14, et la face latérale 5 par un trou de forme allongée parallèlement au profil 10 et vient coopérer avec un écrou engagé 21 situé à l'intérieur du conduit 2.

Le fait de disposer, en arrière des ouvertures 4, des orifices 7 portés par une paroi inclinée 6 permet d'injecter l'air conditionné selon une direction xx′ qui pointe à la fois vers l'intérieur et vers le plancher P du véhicule. Ce mode d'injection de l'air évite le désagrément pour le passager de recevoir l'air dans les jambes comme dans le cas d'une injection sensiblement horizontale et évite aussi les pertes de rendement dues à l'écrasement du jet d'air sur le sol dans le cas d'une injection sensiblement verticale.

Lorsque les orifices 7 sont de section plus faible que les ouvertures 4, le dispositif permet de plus de produire un jet d'air divergent qui à son impact sur le plancher P couvre une plus grande surface de celui-ci, ce qui a pour effet d'améliorer l'homogénéité de la climatisation.

Grâce au profil 10, le revêtement extérieur 9 du conduit s'intègre facilement au dispositif. Ce profil 10 peut, par ailleurs, présenter les propriétés d'esthétique voulues.

Le système de fixation du profil 10 permet une pose facile, étant donné que les problèmes gênants liés à l'ajustement sont écartés du fait de la forme allongée des trous servant à la fixation du profil 10.

Dans l'exemple de réalisation représenté schématiquement sur la figure 5, le conduit 2 de répartition présente, en outre, des moyens de distribution de l'air conditionné vers le haut dans sa partie supérieure. En particulier, la face supérieure du conduit 2 présente un orifice d'éjection 15, qui, jumelé à un orifice 16 d'admission d'air ambiant, crée, dans un compartiment 17 adjacent à la face latérale interne 3 du véhicule, un courant d'air qui est finalement émis vers l'intérieur du véhicule par des ouvertures 18.

Un dispositif de cette nature est décrit par la demande de brevet français 2 632 593 de la demanderesse.

Par la présente invention, l'air admis par l'orifice 16 provient effectivement de l'atmosphère ambiante et non de la réflexion sur le plancher du jet d'air produit par la partie inférieure du dispositif. Il en découle une amélioration du rendement de l'installation.

Il est bien entendu que l'invention ne se limite pas aux deux exemples de réalisation ci-dessus décrits. En particulier, la série d'ouvertures 4 sur la face latérale 5 du conduit 2 peut être remplacée par une fente unique s'étendant sur la longueur du conduit.

De même, il est clair que le fait de pratiquer plusieurs séries parallèles d'ouvertures 4 sur la face latérale 5 du conduit ne fait pas sortir du cadre de la présente invention.

## Revendications

1. Dispositif de climatisation pour véhicules, notamment pour voitures ferroviaires, comprenant au moins un ventilateur (1) soufflant de l'air froid ou réchauffé dans un conduit (2) s'étendant à la partie inférieure de la face latérale intérieure (3) du véhicule, ce conduit (2) débouchant dans des moyens de distribution de l'air vers l'intérieur du véhicule, lesdits moyens comprenant au moins une ouverture (4) ménagée sur la face latérale (5) du conduit (2) adjacente à l'intérieur du véhicule, caractérisé en ce que cette ouverture (4) est pratiquée dans un plan qui coincide avec ladite face latérale (5) du conduit (2), en ce que l'intérieur du conduit (2) présente, en face de ladite ouverture (4), une paroi (6) formant un angle aigu α avec ladite face latérale (5) du conduit (2) et se raccordant à celle-ci en un point situé au-dessus de ladite ouverture (4), ladite paroi (6) comportant au moins un orifice (7) situé en regard de ladite ouverture (4), et en ce que l'axe (x-x′) passant par les centres dudit orifice (7) et de ladite ouverture (4) pointe de manière oblique à la fois vers l'intérieur et vers le plancher (P) du véhicule.

2. Dispositif conforme à la revendication 1, caractérisé en ce que ladite paroi (6) située à l'intérieur du conduit (2) en face de ladite ouverture (4) est une partie d'un profilé (8) s'étendant le long du conduit (2).

3. Dispositif conforme à l'une des revendications 1 ou 2, caractérisé en ce que ledit orifice (7) présent sur la paroi (6) consiste en une série de trous disposés à intervalles sensiblement réguliers sur cette paroi (6).

4. Dispositif conforme à l'une des revendications 1 à 3, caractérisé en ce que ladite ouverture (4) ménagée sur la face latérale (5) du conduit (2) consiste en une série de trous disposés à intervalles sensiblement réguliers le long du conduit (2).

5. Dispositif conforme à l'une des revendications 1 à 4, caractérisé en ce que les trous présents d'une part sur la face latérale (5) du conduit (2) et d'autre part sur la paroi (6) située à l'intérieur du conduit (2) sont placés en regard les uns des autres.

6. Dispositif conforme à l'une des revendications 1 à 5, caractérisé en ce que les trous présents sur la paroi (6) située à l'intérieur du conduit (2) présentent une section inférieure à celle des trous situés sur la face latérale (5) du conduit (2).

7. Dispositif conforme à l'une des revendications 1 à 6, caractérisé en ce que le conduit (2) comporte au voisinage de l'ouverture (4) des moyens de finition et de fixation du revêtement extérieur (9) du conduit (2) qui consistent en un profil (10) s'étendant le long du conduit (2) qui s'appuie, de part et d'autre de la série de trous présents sur la face latérale (5) du conduit (2), sur le bord dudit revêtement (9) et qui, dans sa partie médiane (12) s'applique contre ladite face latérale (5) du conduit (2), une série de lumières (13), de section au moins égale à celle des trous présents sur la face latérale (5) du conduit (2), étant située en face de ces derniers.

8. Dispositif conforme à la revendication 7, caractérisé en ce que ledit profil (10) de finition et de fixation du revêtement (9) est fixé sur la face latérale (5) du conduit (2) au moyen d'organes de fixation traversant des trous de forme allongée pratiqués sur la face latérale (5) du conduit (2).

9. Dispositif conforme à l'une des revendications 1 à 8, caractérisé en ce que le conduit (2) comprend en outre, à sa partie supérieure, des moyens de distribution de l'air vers le haut du véhicule comprenant un passage d'air (17) qui comporte, à sa base, un orifice (16) par lequel peut pénétrer de l'air ambiant du véhicule.

## Patentansprüche

1. Klimatisierungseinrichtung für Fahrzeuge, insbesondere für Eisenbahnwagen, mit wenigstens einem Ventilator (1), der kühle oder erwärmte Luft in eine im unteren Teil der Seiteninnenwand (3) des Fahrzeugs sich erstreckende Leitung (2) einbläst, wobei diese Leitung (2) in Mittel zum Verteilen der Luft in das Fahrzeuginnere mündet und wobei die Mittel wenigstens eine Öffnung (4) aufweisen, die in der an das Fahrzeuginnere angrenzenden Seitenwand (5) der Leitung (2) vorgesehen ist, dadurch gekennzeichnet, daß diese Öffnung (4) in einer Ebene ausgebildet ist, die mit der Seitenwand (5) der Leitung (2) koinzidiert, daß das Innere der Leitung (2) gegenüber der Öffnung (4) eine Wand (6) aufweist, die mit der Seitenwand (5) der Leitung (2) einen spitzen Winkel α bildet und mit dieser in einem Punkt verbunden ist, der sich oberhalb der Öffnung (4) befindet, wobei die Wand (6) wenigstens eine gegenüber der Öffnung (4) angeordnete Mündung (7) aufweist, und daß die Achse (x-x′), die durch die Mittelpunkte der Mündung (7) und der Öffnung (4) verläuft, schräg gleichzeitig ins Innere und auf den Fußboden (P) des Fahrzeugs zeigt.

2. Einrichtung gemäß Anspruch 1, dadurch gekennzeichnet, daß die Wand (6), die im Inneren der Leitung (2) gegenüber der Öffnung (4) angeordnet ist, Teil eines Profilteils (8) ist, das sich entlang der Leitung (2) erstreckt.

3. Einrichtung gemäß einem der Ansprüche 1 oder 2, dadurch gekennzeichnet, daß die in der Wand (6) vorhandene Öffnung (7) aus einer Reihe von Löchern besteht, die in im wesentlichen regelmäßigen Intervallen in dieser Wand (6) vorgesehen sind.

4. Einrichtung gemäß einem der Ansprüche 1 bis 3, dadurch gekennzeichnet, daß die Öffnung (4), die in der Seitenwand (5) der Leitung (2) ausgespart ist, aus einer Reihe von Löchern besteht, die in im wesentlichen regelmäßigen Abständen entlang der Leitung (2) angeordnet sind.

5. Einrichtung gemäß einem der Ansprüche 1 bis 4, dadurch gekennzeichnet, daß die einerseits in der Seitenwand (5) der Leitung (2) und andererseits in der im Inneren der Leitung (2) befindlichen Wand (6) vorhandenen Löcher einander gegenüber angeordnet sind.

6. Einrichtung gemäß einem der Ansprüche 1 bis 5, dadurch gekennzeichnet, daß die Löcher, die in der im Inneren der Leitung (2) befindlichen Wand (6) vorhanden sind, einen Querschnitt aufweisen, der kleiner als derjenige der in der Seitenwand (5) der Leitung (2) vorhandenen Löcher ist.

7. Einrichtung gemäß einem der Ansprüche 1 bis 6, dadurch gekennzeichnet, daß die Leitung (2) in der Nähe der Öffnung (4) Abschluß- und Befestigungsmittel für die Außenverkleidung (9) der Leitung (2) aufweist, die ein entlang der Leitung (2) sich erstreckendes Profil (10) besitzen, die sich auf beiden Seiten der Reihe von in der Seitenwand (5) der Leitung (2) vorhandenen Löchern an der Kante der Verkleidung (9) abstützen und die in ihrem Mittelbereich (12) gegen die Seitenwand (5) der Leitung (2) drücken, wobei eine Reihe von Langlöchern (13), deren Querschnitt wenigstens gleich demjenigen der in der Seitenwand (5) der Leitung (2) vorhandenen Löcher ist, gegenüber diesen letzteren angeordnet ist.

8. Einrichtung gemäß Anspruch 7, dadurch gekennzeichnet, daß das Abschluß- und Befestigungsprofil (10) für die Verkleidung (9) an der Seitenwand (5) der Leitung (2) mittels Befestigungselementen befestigt ist, die die Löcher von länglicher Form, die in der Seitenwand (5) der Leitung (2) ausgeführt sind, durchsetzen.

9. Einrichtung gemäß einem der Ansprüche 1 bis 8, dadurch gekennzeichnet, daß die Leitung (2) außerdem in ihrem oberen Teil Mittel zum Verteilen der Luft in den oberen Teil des Fahrzeugs umfaßt, die einen Luftdurchlaß (17) umfassen, der an seinem unteren Ende eine Mündung (16) aufweist, durch die die Umgebungsluft des Fahrzeugs eintreten kann.

## Claims

1. Air conditioning apparatus for vehicles, particularly rail cars, comprising at least one ventilator (1) blowing cold or reheated air through a conduit (2) extending along the lower portion of the interior lateral surface (3) of the vehicle, this conduit (2) into opening distribution means for the air toward the interior of the vehicle, said means comprising at least one opening (4) provided on the lateral surface (5) of the conduit (2) adjacent the interior of the vehicle, characterized in that this opening (4) is disposed in a plane which coincides with said lateral surface (5) of the conduit (2), in that the interior of the conduit (2) has, facing said opening (4), a wall (6) forming an acute angle α with said lateral surface (5) of the conduit (2) and connected to the latter at a point located above said opening (4), said wall (6) comprising at least one orifice (7) facing said opening (4), and in that the axis (x-x′) passing through the centers of said orifice (7) and said opening (4) points obliquely both toward the interior and toward the floor (P) of the the vehicle.

2. Apparatus according to claim 1,
characterized in that said wall (6) located in the interior of the conduit (2) facing said opening (4) is a portion of a profile (8) extending lengthwise of the conduit (2).

3. Apparatus according to one of claims 1 or 2,
characterized in that said orifice (7) in said wall (6) consists of a series of holes disposed at substantially regular intervals along this wall (6).

4. Apparatus according to one of claims 1 to 3,
characterized in that said opening (4) provided on the lateral surface (5) of the conduit (2) consists in a series of holes disposed at substantially regular intervals lengthwise of the conduit (2).

5. Apparatus according to one of claims 1 to 4,
characterized in that the holes on the one hand along the lateral surface (5) of the conduit (2) and on the other hand along the wall (6) located in the interior of the conduit (2) face each other.

6. Apparatus according to one of claims 1 to 5,
characterized in that the holes along the wall (6) located in the interior of the conduit (2) have a section smaller than that of the holes located on the lateral surface (5) of the conduit (2).

7. Apparatus according to one of claims 1 to 6,
characterized in that the conduit (2) comprises adjacent the opening (4) finishing and securement means of the external covering (9) of the conduit (2) which comprises a profile (10) extending lengthwise of the conduit (2) which bears on opposite sides of the series of holes in the lateral surface (5) of the conduit (2), against the margin of said covering (9) and which, in its midportion (12) bears against said lateral surface (5) of the conduit (2), a series of windows (13), of a section at least equal to that of the holes present in the lateral surface (5) of the conduit (2), being situated facing these latter.

8. Apparatus according to claim 7,
characterized in that said profile (10) for finishing and securing the covering (9) is secured to the lateral surface (5) of the conduit (2) by means of securement means passing through holes of elongated shape provided along the lateral surface (5) of the conduit (2).

9. Apparatus according to one of claims 1 to 8,
characterized in that the conduit (2) comprises also in its upper portion means for distributing air toward the top of the vehicle comprising an air passage (17) which comprises, at its base, an opening (16) by which ambient air from the vehicle can enter.
